# EUROPÄISCHE PATENTSCHRIFT

(11) **EP 0 171 688 B1**
(45) Veröffentlichungstag und Bekanntmachung des Hinweises auf die Patenterteilung: **03.05.1989**
(21) Anmeldenummer: 85109430.0
(22) Anmeldetag: 26.07.1985
(51) Int. Cl.: H01F 27/32, H01F 41/12

(54) **Verfahren zur Herstellung einer Lagenwicklung und nach diesem Verfahren hergestellte Lagenwicklung**
Method of manufacturing a sheet winding and sheet winding manufactured according to this method
Procédé de fabrication d'un bobinage à couches et bobinage à couches fabriqué selon ce procédé

(30) Priorität: 04.08.1984 DE 3428893
(43) Veröffentlichungstag der Anmeldung: 19.02.1986
(73) Patentinhaber: MWB MESSWANDLER-BAU AG, D-96050 Bamberg (DE)
(72) Erfinder: Graul, Otto, D-8600 Bamberg (DE)
(74) Vertreter: Hufnagel, Walter, Dipl.-Ing., Dipl.-Wirtsch.-Ing.

(56) Entgegenhaltungen:
- DE-A- 2 157 452
- DE-B- 1 152 756
- FR-A- 2 474 397
- PATENTS ABSTRACTS OF JAPAN, Band. 3, Nr. 92 (E-128), Seite 138, 4. August 1979; & JP - A - 54 71319 (TOKYO SHIBAURA DENKI K.K.) 06.07.1979
- PATENTS ABSTRACTS OF JAPAN, Band 4, Nr. 59 (E-9)[541], Seite 154, 2. Mai 1980; & JP - A - 55 30814 (TOKYO SHIBAURA DENKI K.K.) 04.03.1980
- ELEKTRIE, Band 15, Nr. 1, Januar 1961, Seite 18; I. POPOV: "Die neue DDR-Einheitstransformatoren Serie bis 1600 kVA mit Aluminiumwicklungen"
- PATENTS ABSTRACTS OF JAPAN, Band 6, Nr. 21 (E-93)[899], 6. Februar 1982; & JP - A - 56 142 609 (MITSUBISHI DENKI K.K.) 07.11.1981

## Beschreibung

Die vorliegende Erfindung bezieht sich auf ein Verfahren zur Herstellung einer Lagenwicklung gemäss dem Oberbegriff des Anspruches 1 und auf eine nach diesem Verfahren hergestellte Lagenwicklung.

Ein Verfahren zur Herstellung einer derartigen Lagenwicklung ist aus der DE-AS 21 57 452 bekannt. Bei diesem Verfahren werden alle Isolierlagen und auch die Randbereiche für die seitliche Festlegung des Wicklungsleiters aus einem einzigen, zusammenhängenden Isolierband gewickelt. Dies hat den Vorteil, dass die Wickelvorrichtung zur Herstellung der Isolierbandlagen und der Isolierbandrandbereiche nicht angehalten werden muss; aber den Nachteil, dass die Isolierbandrandbereiche Freiräume aufweisen, die die mechanische Festigkeit der Isolierbandrandbereiche deutlich herabsetzen.

Desweiteren ist aus der J P-A-55 30814 eine Lagenwicklung bekannt, bei der ein Isolierband konstanter Breite auch zur Herstellung der Stützkanten geringerer Breite als derjenigen des Isolierbandes verwendet wird. Dies geschieht dadurch, dass das Isolierband beim Wickeln der Stützkante durch eine besondere Vorrichtung geführt wird, die das Isolierband ein- oder mehrmals, insbesondere zickzackförmig, faltet. Dabei tritt jedoch, wie bei jeder Faltung, an der Umschlagkante eine grössere Dicke auf als im übrigen zusammengelegten Bereich. Dies bedeutet, dass beim Übereinanderwickeln mit der Steigung Null alle Umschlagkanten aufeinanderliegen. Dadurch erhält man eine relativ labile Stützkante; denn bei einem axialen Schlag an die Stützkante können die Umschlagkanten voneinandergeschoben werden, so dass infolge plötzlicher Verringerung des Wickeldruckes im Bereich der Umschlagkanten die gesamte Stützkante zusammenfallen kann.

Mit der vorliegenden Erfindung soll die Aufgabe gelöst werden, dieses vorbekannte Verfahren und die damit herzustellende Lagenwicklung so zu verbessern, dass die Isolierung auch in den Isolierbandrandbereichen möglichst wenig oder keine Freiräume mehr aufweist.

Diese Aufgabe wird durch die im Kennzeichen des Anspruchs 1 bzw. des Anspruches 12 angegebenen Merkmale gelöst.

Mit der vorliegenden Erfindung werden die bisher aus mechanischen und auch aus elektrischen Gründen störenden Freiräume in den Randbereichen der Wicklungslagen praktisch vollkommen beseitigt. Damit erhält man mechanisch sehr stabile Randbereiche und damit auch eine hohe mechanische Festigkeit der gesamten Lagenwicklung. Da die Randbereiche keine Freiräume mehr aufweisen, ist auch die elektrische Festigkeit besser als bei Lagenwicklungen, wie sie nach dem vorbekannten Verfahren hergestellt werden können. Weiterhin können im Gegensatz zum vorbekannten Verfahren auch Randstreifen verschiedener Breite verwendet und damit verschieden breite Randbereiche der Wicklungen hergestellt werden. Durch Verwendung von beispielsweise eines härteren Isoliermaterials für den Randstreifen kann noch eine zusätzliche Verfestigung der Lagenwicklung erzielt werden.

Weitere vorteilhafte Einzelheiten der Erfindung sind in den Unteransprüchen angegeben und werden nachfolgend anhand eines in der Zeichnung veranschaulichten Ausführungsbeis_{Q}ieles näher beschrieben. Dabei zeigen:
Figur 1 einen Ausschnitt des Endes einer Seite einer Wicklungslage im Schnitt beim Anwickeln
Figur 2 die andere Seite der Lagenwicklung beim Wickeln der vierten Lage im Schnitt und
Figur 3 die Abwicklung einer Isolationslage im linken Randbereich der Lagenwicklung.

Mit 1 ist ein Spulenkörper, beispielsweise aus Kunststoff, Pertinax, Pressspan oder dgl. bezeichnet. In Figur 1 ist ein Isolierband 2, beispielsweise aus Papier oder aus einer Kunststoffolie, etwa im mittleren Drittel eines Randbereiches 3 des rechten ersten Randes 4 angelegt und mit einer bestimmten Anfangssteigung angewickelt. Beispielsweise ist die Steigung hier so bemessen, dass sich bei einer Überlappungsbreite von einem Drittel eine 3-fach Lage als erste Isolierlage 5 ergibt. Im Randbereich 3 ist nach dem Anwickeln des Isolierbandes 2 ein isolierender Randstreifen 6 eingelegt oder angelegt und/oder angeklebt und zu einem Rand 4 gewickelt, dessen Höhe H 1 wenigstens annähernd gleich der Höhe der lsolierlage 5 und der Höhe der Wicklungslage 7 einer aus einem Wicklungsdraht 8 aufzuwickelnden Lagenwicklung 9 ist. Gleichzeitig wird das Isolierband 2 im gleichen Wickelsinn wie der Wicklungsdraht 8 weitergewickelt.

Die Breite des Randstreifens 6 ist kleiner als die Breite des Isolierbandes 2. Der Querschnitt des Wicklungsdrahtes 8 kann rund, quadratisch oder rechteckig sein. Es können also auch Folienleiter verwendet werden. Der Wicklungsdraht 8 selbst ist in an sich bekannter Weise isoliert, beispielsweise mit Lack umgeben und/oder mit einer Umspinnung oder dgl. versehen.

Nach der Bildung des ersten Randes 4 in der angegebenen Höhe H1 wird der Wicklungsdraht 8 an der Innenseite 10 des ersten Randes 4 angelegt. Anschliessend werden das Isolierband 2 und der Wicklungsdraht 4 in Richtung des Pfeiles 11 unter Voreilung des Isolierbandes 2 gewickelt.

Bei Erreichen des linken Spulenkörperrandes bzw. Randbereiches 3' (siehe Figur 2) durch das Isolierband 2 wird dieses mit gleicher oder gegebenenfalls auch mit veränderter, vorzugsweise verringerter Steigung, weitergewickelt und der über die linke Stirnfläche 12 des Spulenkörpers 1 hinausragende BandteH 13 wird durch eine lediglich schematisch angedeutete Schneidvorrichtung 14 kontinuierlich abgeschnitten (siehe gestrichelten Bandteil 13 in Figur 3), bis die Breite des Isolierbandes 2 in diesem Randbereich 3' noch etwa ein Drittel bis ein Viertel der ursprünglichen Bandbreite beträgt. Bei Erreichen dieser Bandbreite oder auch kurz vorher oder kurz nachher, insbesondere bei einer Breite des Bandteils 13 von 15% bis 30% der ursprünglichen Bandbreite, wird ein Randstreifen 6' eingelegt oder angelegt und/oder angeklebt und anschliessend wird der Rand 4' gewickelt. Das Restband 15 (siehe Figur 3) des Isolierbandes 2 wird mit der konstanten Breite von etwa 33% bis 25% der ursprünglichen Bandbreite, insbesondere zusammen mit dem Randstreifen 6' weitergewickelt. Dabei wird der beim üblichen Wickeln mit einer Steigung beim Hin- und Zurückwickeln am Rand sich ausbildende, von Freiräumen durchsetzte Randkeil vermieden und es werden alle ansonsten entstehenden Freiräume 16 ausgefüllt. Beispielsweise ist in Figur 2 das letzte linke Banddrittel nicht mehr in der ersten Isolierlage 5 gewickelt, so dass diese Isolierlage 5 dort nur noch 2-lagig ist. Die Ausfüllung des dort dadurch an sich entstehenden Freiraumes 16 wird damit erzielt, dass die nächste Lage des Randstreifens 6' mit dem Restband 15 konstanter Breite gewickelt wird. Damit wird der darunter befindliche Freiraum 16 aufgefüllt. Die Länge bzw. Anzahl der Windungen mit dem Restband 15, das dann ohne Steigung weitergewickelt wird, wird so bemessen, dass die Oberfläche des zweiten Randes 4' wieder wenigstens nahezu parallel zur Wickelachse verläuft. Dann wird das Restband 15 abgeschnitten und mit dem Ende 17 an seiner letzten Lage oder gegebenenfalls auf dem Randstreifen 6' aufgeklebt oder angeheftet. Beispielsweise kann das Ankleben der Isolierbänder 2 oder der Randstreifen 6, 6' jeweils mit einem einseitig klebenden, insbesondere selbstklebenden isolierenden Klebeband erfolgen.

Der Rand 4' wird mit dem Randstreifen 6' bis zur Höhe H 2 von zwei Wicklungslagen hochgewikkelt, was hier etwa der Höhe der ersten Isolierlage 5 und zweimal dem Durchmesser des Wicklungsdrahtes 8 entspricht. Anschliessend wird der Randstreifen 6' abgeschnitten und sein Ende 18 (siehe Figur 3) festgeklebt.

In die Ränder 4 bzw. 4' können auch noch weitere Randstreifen aus einem Material mit anderer Härte, Dichte, elektrischer oder mechanischer Festigkeit, gutem Saugvermögen bei später zu tränkenden Lagenwicklungen oder dgl. eingewickelt sein. Der Randstreifen 6, 6' kann eventuell auch dicker sein als die Dicke des Isolierbandes 2.

Nach Fertigstellung des zweiten Randes 4' wird die erste Wicklungslage 7 mit dem Wicklungsdraht 8 noch vollgewickelt bis der Wicklungsdraht 8 am Rand 4' innen anliegt. Hierauf wird unmittelbar das Isolierband 2 etwa im mittleren Drittel des Randes 4' mit vorgegebener Steigung angelegt und sowohl das Isolierband 2 als auch der Wicklungsdraht 8 werden jetzt mit umgekehrter Steigung und umgekehrter Vorschubrichtung in Richtung des Pfeiles 19 weitergewickelt. Dabei überholt das Isolierband 2 den Wicklungsdraht 8 infolge dessen grösserer Steigung. An der rechten Seite kommt dann das Isolierband 2 wiederum zuerst an und es erfolgt der Randaufbau am Rand 4 mit doppelter Windungshöhe H 2, wie anhand des Randes 4' beschrieben. Dabei ergibt sich ein ähnlicher Randaufbau wie in Figur 2 links zwischen der zweiten und dritten Wicklungslage. Entsprechend wird in Pfeilrichtung 20, 21 usw. weitergewickelt, bis die errechnete Spulengrösse der Lagenwicklung erreicht ist.

Soll eine Lagenwicklung mit Anzapfungen oder Ausleitungen gefertigt werden, dann wird an einer Anzapfung 22, beispielsweise durch Anschliessen des Wicklungsdrahtes 8 oder Anlegen und Verbinden eines Anschlusses oder dgl., die jsoiieriage 5,5', 5" usw. dadurch möglichst gleichmässig gemacht, dass entsprechend der zulässigen Lagenspannung die Steigung des Isolierbandes 2 im Bereich der Anzapfung 22, insbesondere beidseitig derselben, vergrössert wird. Es kann aber auch vorteilhaft sein, die Isolation dort zu verbessern. In diesem Fall wird die Steigung des Isolierbandes 2 in diesem Bereich verringert. Vorteilhaft wird mit steigender Lagenspannung die Steigung des Isolierbandes 2 in an sich bekannter Weise stufenweise oder kontinuierlich verringert. Insbesondere kann auch die Steigung des Isolierbandes 2 in mittleren Wicklungslagen kleiner gemacht werden als bei weiter aussen liegenden Wicklungslagen, da dort infolge grösserer Erwärmung oder dgl. höhere elektrische Belastungen auftreten können.

Es kann aus elektrischen oder mechanischen Gründen vorteilhaft sein, die Schnittkante 23 des Restbandes 15 oder des gesamten schrägen Endabschnittes weiter innenliegend vorzusehen als der Aussenkante 24 des Randstreifens 6 bzw. 6' entspricht. In diesem Falle stehen also die freien Enden 24 der Randstreifen 6, 6' über die Schnittkanten 23 des Restbandes 15 um 1 mm oder auch etwas mehr über, wie die Draufsicht auf die abgewickelte Isolationslage in Figur 3 zeigt.

Zur Verdeutlichung des Verfahrensablaufes ist in Figur 3 die Drehrichtung des Spulenkörpers 1 durch einen Pfeil P dargestellt.

Um die Freiräume in den Randbereichen der Wicklungslagen besonders wirksam mit Isoliermaterial zu belegen, ist es günstig, wenn das Isolierband 2 nach dem Erreichen des maximalen Randüberstandes in entgegengesetzter Richtung zurückgeführt wird und wenn dann das Isolierband 2 bzw. das verbleibende Restband 15 solange ohne Vorschub weitergewickelt wird, bis der Rand 4' bis zur doppelten Höhe H 2 einer Wicklungslage gebildet ist.

Ein besonders guter mechanischer Verbund zwischen den Isolierbändern 2 und den Randstreifen 6, 6' ergibt sich dann, wenn im Zeitpunkt des oder nach dem Beginn des Isolierbandzuschnittes ein Randstreifen 6' an- oder eingelegt und auf dem Isolierband 2 befestigt wird. Günstig ist es auch, wenn der Randstreifen 6' wenigstens teilweise zusammen mit dem Isolierband 2 bzw. mit dem Restband 15 bis zur doppelten Höhe H 2 einer Wicklungslage gewickelt wird.

## Patentansprüche

1. Verfahren zur Herstellung einer Lagenwicklung (9), insbesondere Hochspannungslagenwicklung, für Transformatoren, Messwandler, Drosselspulen oder dgl. mit einer Vielzahl miteinander abwechselnder Lagen aus Isolierbändern (2) (Isolierlagen (5)) und aus einem oder mehreren Leitern (8) (Wicklungslagen (7)), wobei die jeweilige Isolierlage (5) gleichzeitig mit der auf dieser aufgewickelten Wicklungslage (7) in gleicher Richtung gewickelt wird und das Isolierband (2) eine grössere Breite aufweist als die Breite oder der Durchmesser eines Leiters (8) und wobei ferner das Isolierband (2) zumindest in einem grösseren Abschnitt einer Isolierlage (5) mit einer grösseren Steigung als der Leiter (8) gewickelt und an den Enden der Wicklungslagen jeweils ein Rand (3, 3', 4, 4') aus Isoliermaterial in doppelter Höhe einer Wicklungslage aufgebracht wird, dadurch gekennzeichnet, dass bei Erreichen der äusseren Stirnfläche (12) eines Lagenwicklungsrandes (4') das Isolierband (2) weitergewickelt und der über die Stirnfläche (12) überstehende Bandteil (13) des Isolierbandes (2) kontinuierlich abgeschnitten wird und dass dann das Isolierband (2) bzw. das verbleibende Restband (15) solange ohne Vorschub weitergewickelt wird, bis die ansonsten am Lagenwicklungsrand (4') entstehenden Freiräume ausgefüllt sind.

2. Verfahren nach Anspruch 1, dadurch gekennzeichnet, dass von dem Isolierband (2) bzw. dem Restband (15) gleichzeitig der Rand (4') bis zur doppelten Höhe (H 2) einer Wicklungslage gebildet wird.

3. Verfahren nach Anspruch 1 oder 2, dadurch gekennzeichnet, dass das Isolierband (2) nach dem Erreichen des maximalen Randüberstandes in entgegengesetzter Richtung zurückgeführt wird und dass dann das Isolierband (2) bzw. das verbleibende Restband (15) solange ohne Vorschub weitergewickelt wird, bis der Rand (4') bis zur doppelten Höhe (H 2) einer Wicklungslage gebildet ist.

4. Verfahren nach einem der Ansprüche 1 bis 3, dadurch gekennzeichnet, dass der überstehende Bandteil (13) des Isolierbandes (2) solange zugeschnitten wird, bis das verbleibende Restband (15) noch ein Drittel bis ein Viertel der ursprünglichen Bandbreite beträgt.

5. Verfahren nach einem der Ansprüche 1 bis 4, dadurch gekennzeichnet, dass im Zeitpunkt des Beginns oder nach dem Beginn des Isolierbandzuschnittes ein Randstreifen (6') an- oder eingelegt und auf dem Isolierband (2) befestigt wird und dass der Randstreifen (6') wenigstens teilweise zusammen mit dem Isolierband (2) bzw. dem Restband (15) bis zur doppelten Höhe (H 2) einer Wicklungslage gewickelt wird.

6. Verfahren nach einem der Ansprüche 1 bis 5, dadurch gekennzeichnet, dass nach der Fertigstellung des Randes (4') die erste Wicklungslage (7) mit dem Wicklungsdraht (8) vollgewickelt wird und dass anschliessend das Isolierband (2) an dem fertigen Rand (4') angelegt und unter umgekehrter Steigung sowohl des Isolierbandes (2) als auch des Wicklungsdrahtes (8) beide in entgegengesetzter Richtung zumindest über einen Tei der Wicklungslage gemeinsam weitergewikkelt werden.

7. Verfahren nach einem der Ansprüche 1 bis 6, dadurch gekennzeichnet, dass mit steigender Lagenspannung die Steigung des Isolierbandes (2) stufenweise oder kontinuierlich verkleinert wird.

8. Verfahren nach einem der Ansprüche 1 bis 7, dadurch gekennzeichnet, dass im Bereich von Anzapfungen (22) oder Ausleitungen des Leiters (8) die Steigung des Isolierbandes (2) beidseitig dieser Lagenbereiche längs eines bestimmten Wicklungsabschnittes vergrössert wird.

9. Verfahren nach einem der Ansprüche 1 bis 8, dadurch gekennzeichnet, dass Isolierbänder (2) aus einer Kunststoff-Isolierfolie, aus Papier oder aus Pressspan verwendet werden.

10. Verfahren nach einem der Ansprüche 1 bis 9, dadurch gekennzeichnet, dass Randstreifen (6') erst nach Verkleinerung der Breite des Isolierbandes (2) durch Beschneiden des überstehenden Bandteiles (13) auf 15% bis 30% der ursprünglichen Bandbreite ein- oder angelegt und gegebenenfalls zusätzlich befestigt werden.

11. Verfahren nach einem der Ansprüche 1 bis 10, dadurch gekennzeichnet, dass weitere Randstreifen (6') gleicher Breite, aber unterschiedlicher Härte und/oder Dichte und/oder elektrischer Isoliereigenschaft und/oder mechanischer Festigkeit in den Rand (4') mit eingewickelt werden.

12. Lagenwicklung mit gemäss einem oder mehreren der Ansprüche 1 bis 11 hergestellten Wicklungslagen, dadurch gekennzeichnet, dass die beim Wickeln der Isolierlagen (5,5',5",5"') mit vorgegebener Steigung an den Rändern (4, 4') zu den freien Enden der Wicklungslagen auftretenden Freiräume (16) durch koaxiale Windungen des vom Isolierband (2) verbleibenden Restbandes (15) in den äusseren Randzonen der Ränder (4,4') ausgeglichen sind.

13. Lagenwicklung nach Anspruch 12, dadurch gekennzeichnet, dass die Ränder (4,4') zumindest teilweise aus gesonderten und für sich gewickelten Randstreifen (6,6') bestehen.

14. Lagenwicklung nach Anspruch 12 oder 13, dadurch gekennzeichnet, dass das Restband (15) eine konstante Breite aufweist und ohne Steigung in einer oder mehreren Windungen in die Ränder (4,4') eingewickelt ist.

## Revendications

1. Procédé de fabrication d'un bobinage à couches (9), en particulier d'un bobinage à couches à haute tension, pour transformateurs, convertisseurs de mesure, bobines de réactance, ou similaires, avec une pluralité de couches alternant entre- elles, à partir de bandes isolantes (2) (couches d'isolation (5)), et à partir d'un ou plusieurs conducteurs (8) (couches de bobinage (7)), chaque couche d'isolation (5) étant bobinée simultanément dans le même sens avec la couche de bobinage (7) bobinée sur celle-ci, et la bande isolante (2) présentant une plus grande largeur que la largeur ou le diamètre d'un conducteur (8) et la bande isolante (2) étant en outre bobinée dans une section importante d'une couche isolante (5) avec un pas plus important que le conducteur (8) et aux extrémités des couches de bobinage une bordure (33', 44') en matériau isolant étant appliquée avec une hauteur double de celle d'une couche de bobinage, caractérisé en ce qu'en atteignant la surface frontale extérieure (12) d'une bordure de bobinage en couche (4'), la bande isolante (2) continue à être bobinée et la partie de bande (13) de la bande isolante (2) dépassant sur la face frontale (12) étant découpée en continue, et en ce que la bande isolante (2) ou la bande résiduelle (15) restante continuent à être bobinées sans avance, jusqu'à ce les espaces libres apparaissant sur la bordure de bobinage de couche (4') soient remplis.

2. Procédé selon la revendication 1, caractérisé en ce qu'à partir de la bande isolante (2), ou de la bande résiduelle (15), la bordure (4') est simultanément formée jusqu'à atteindre une hauteur (H 2) double de celle d'une couche de bobinage.

3. Procédé selon la revendication 1 ou 2, caractérisé en ce que la bande isolante (2) est ramenée en sens inverse après avoir atteint le dépassement de bordure maximum et en ce que la bande isolante (2), ou la bande résiduelle (15) restante continue à être bobinée sans avance jusqu'à ce que la bordure (4') soit formée en ayant atteint une hauteur (H 2) double d'un couche de bobinage.

4. Procédé selon l'une des revendications 1 à 3, caractérisé en ce que la partie de bande (13) en saillie de la bande isolante (2) est découpée jusqu'à ce que la bande résiduelle (15) constitue encore un tiers jusqu'à un quart de la largeur de bande initiale.

5. Procédé selon l'une des revendications 1 à 4, caractérisé en ce qu'au moment du début, ou après le début de la découpe de la bande isolante, une bande de bordure (6') est appliquée ou introduite et fixée sur la bande isolante (2), et en ce que la bande de bordure (6') est bobinée au moins partiellement avec la bande isolante (2), ou la bande résiduelle (15), jusqu'à atteindre la hauteur (H 2) double d'une couche de bobinage.

6. Procédé selon l'une des revendications 1 à 5, caractérisé en ce qu'après fabrication de la bordure (4'), la première couche de bobinage (7) est complètement bobinée avec le fil de bobinage (8) et en ce qu'ensuite, la bande isolante (2) est appliquée sur la bordure (4') terminée et qu'avec un pas inversé, aussi bien pour la bande isolante (2) qu'également pour le fil de bobinage (8), ils continuent à être bobinés tous les deux en commun dans le sens inverse, au moins sur une partie de la couche de bobinage.

7. Procédé selon l'une des revendications 1 à 6, caractérisé en ce que le pas de la bande isolante (2) est réduit par étapes ou de manière continue lorsque la tension de couche s'accroit.

8. Procédé selon l'une des revendications 1 à 7, caractérisé en ce que, dans la zone des points de raccordement (22) ou des prélèvement du conducteur (8), le pas de la bande isolante (2) est accru des deux côtés de ces zones de couche le long d'un certain tronçon de bobinage.

9. Procédé selon l'une des revendications 1 à 8, caractérisé en ce que les bandes isolantes (2) utilisées sont constituées d'une feuille isolante de matière plastique, de papier ou de carton presspahn.

10. Procédé selon l'une des revendications 1 à 9, caractérisé en ce que les bandes de bordures (6') sont introduites ou appliquées après réduction de la largeur de la bande isolante (2) par découpe de la partie de bande (13) en saillie à 15 à 30% de la largeur de bande initiale et fixées supplémentairement le cas échéant.

11. Procédé selon l'une des revendications 1 à 10, caractérisé en ce que d'autres bandes de bordure (6') de même largeur, mais présentant une différence de dureté et/ou de densité, et/ou de propriétés isolante, et/ou de résistance mécanique, sont bobinées sur la bordure (4').

12. Bobinage de couches avec des couches de bobinage fabriquées selon une ou plusieurs des revendications 1 à 11, caractérisé en ce que lors du bobinage des couches isolantes (5, 5', 5", 5"') avec un pas prédéterminé sur les bordures (4, 4') vers les extrémités libres des couches de bobinage, les espaces libres (16) sont compensés par des enroulements de la bande résiduelles (15) restant de la bande isolante (2) sur les zones de bordure des bordures (4,4').

13. Procédé selon la revendication 12, caractérisé en ce que les bordures (4, 4') se composent au moins partiellement de bandes de bordures (6, 6') spéciales et bobinées spécialement.

14. Procédé selon la revendication 12 ou 13, caractérisé en ce que la bande résiduelle (15) présente une largeur constante et est bobinée sans pas sur les bordures (4, 4') en un ou plusieurs bobinages.

## Claims

1. A method of production of a layer winding (9), in particular a high voltage layer winding for power or instrument transformers, reactors or the like, of a plurality of layers of insulating tapes (2) (insulating layers 5) alternating with layers of one or more conductors (8) (winding layers 7), where any of the insulating layers (5) is wound at the same time and in the same direction as the winding layer (7) being wound over it and the insulating tape (2) exhibits a greater width than the width or diameter of one conductor (8), and where further the insulating tape (2) over at least the greater proportion of an insulating layer (5) is wound at a steeper pitch than the conductor (8) and at each end of the winding layers a collar (3, 3', 4, 4') of insulating material is applied of twice the height of a winding layer, characterized in that upon reaching the outer endface (12) of a layer winding collar (4') the insulating tape (2) is wound onwards and the part (13) of the insulating tape (2) standing up above the endface (12) is continuously cut off and that then the insulating tape (2) or respectively the residual tape (15) remaining is wound onwards without feed until the free spaces otherwise arising at the layer winding collar (4') are filled up.

2. A method as in Claim 1, characterized in that at the same time the collar (4') is formed by the insulating tape (2) or respectively the residual tape (15) up to twice the height (H 2) of one winding layer.

3. A method as in Claim 1 or 2, characterized in that the insulating tape (2) after reaching the maximum overlap of the collar is led back in the opposite direction and that then the insulating tape (2) or respectively the residual tape (15) remaining is wound onwards without feed until the collar (4') is formed up to twice the height (H 2) of one winding layer.

4. A method as in one of the Claims 1 to 3, characterized in that the part (13) of the insulating tape (2) standing up is cut off until the residual tape (15) remaining still amounts to one third to one quarter of the original width of the tape.

5. A method as in one of the Claims 1 to 4, characterized in that at the time of or after starting to cut the insulating tape an edge strip (6') is laid on or in and fastened to the insulating tape (2) and that the edge strip (6') is wound at least partially together with the insulating tape (2) or respectively the residual tape (15) up to twice the height (H 2) of one winding layer.

6. A method as in one of the Claims 1 to 5, characterized in that after finishing the collar (4') the first winding layer (7) is fully wound with the winding wire (8) and that then the insulating tape (2) is laid against the finished collar (4') and at reverse pitch of both the insulating tape (2) and the winding wire (8) they are wound onwards in the opposite direction both together over at least part of the winding layer.

7. A method as in one of the Claims 1 to 6, characterized in that with rising layer voltage the pitch of the insulating tape (2) is reduced in steps or continuously.

8. A method as in one of the Claims 1 to 7, characterized in that in the region of tappings (22) or leads out from the conductor (8) the pitch of the insulating tape (2) on both sides of these regions of the layer is increased along a certain portion of the winding.

9. A method as in one of the Claims 1 to 8, characterized in that insulating tapes (2) are employed of a plastics insulating foil, of paper or of presspahn.

10. A method as in one of the Claims 1 to 9, characterized in that only after reducing the width of the insulating tape (2) through trimming the part (13) of the tape standing up, to 15% to 30% of the original tape width, edge strips (6') are laid in or on and if necessary additionally fastened.

11. A method as in one of the Claims 1 to 10, characterized in that further edge strips (6') of the same width but of different hardness and/or density and/or electrical insulating property and/or mechanical strength are wound in with the collar (4').

12. A layer winding having winding layers produced in accordance with one or more of the Claims 1 to 11, characterized in that the free spaces (16) occurring in the collars (4, 4') at the free ends of the winding layers upon winding the insulating layers (5, 5', 5", 5"') at predetermined pitch, are compensated by coaxial turns of the residual tape (15) remaining from the insulating tape (2) in the outer edge zones of the collars (4, 4').

13. A layer winding as in Claim 12, characterized in that the collars (4, 4') consist at least partially of separate edge strips (6, 6') wound on their own.

14. A layer winding as in Claim 12 or 13, characterized in that the residual tape (15) exhibits a constant width and is wound into the collars (4, 4') in one or more turns without pitch.
